# EUROPÄISCHE PATENTSCHRIFT

(11) **EP 2 004 911 B1**
(45) Veröffentlichungstag und Bekanntmachung des Hinweises auf die Patenterteilung: **07.12.2011**
(21) Anmeldenummer: 07711767.9
(22) Anmeldetag: 03.03.2007
(51) Int. Cl.: E01B 29/32

(54) **VORRICHTUNG UND VERFAHREN ZUM ERNEUERN VON ZWISCHENLAGEN EINES GLEISES**
APPARATUS AND METHOD FOR REPLACEMENT OF INTERMEDIATE LAYERS OF A TRACK
DISPOSITIF ET PROCÉDÉ DE RENOUVELLEMENT DE COUCHES INTERMÉDIAIRES D'UNE VOIE FERRÉE

(30) Priorität: 05.04.2006 DE 102006015950
(43) Veröffentlichungstag der Anmeldung: 24.12.2008
(73) Patentinhaber: Robel Bahnbaumaschinen GmbH, 83395 Freilassing (DE)
(72) Erfinder: WIDLROITHER , Otto, 83395 Freilassing (DE)
(86) Internationale Anmeldenummer: PCT/EP2007/001847
(87) Internationale Veröffentlichungsnummer: WO 2007/112816

(56) Entgegenhaltungen:
- AT-U2- 8 528
- JP-A- 11 061 701

## Beschreibung

Die Erfindung betrifft eine Vorrichtung und ein Verfahren zum Erneuern von zwischen einer Schiene und einer Schwelle eines Gleises positionierten Zwischenlagen.

Derartige Zwischenlagen dienen zur elastischen Lagerung der Schienen und müssen nach einer gewissen Liegedauer erneuert werden. Der Austausch der Zwischenlagen wird bisher mit großem Zeitaufwand manuell durchgeführt (siehe JP 11 061701 A) wobei die Schiene im Bereich der zu erneuernden Zwischenlage geringfügig von der Schwelle distanziert wird.

Die Aufgabe der vorliegenden Erfindung liegt nun in der Schaffung einer Vorrichtung der eingangs genannten Art, mit der eine effiziente automatisierte Erneuerung der Zwischenlagen möglich ist.

Diese Aufgabe wird erfindungsgemäß mit einer Vorrichtung der gattungsgemäßen Art durch die im Kennzeichen von Anspruch 1 angeführten Merkmale gelöst.

Mit einer derartigen Merkmalskombination ist mit relativ geringem konstruktivem Aufwand eine zur Gänze mechanisierte Einbringung von neuen Zwischenlagen in die exakte Endposition durchführbar. Zusätzlich besteht die Möglichkeit, gleichzeitig mit der Einschiebebewegung der Transportplatte die alte Zwischenlage zu entfernen.

Weitere Vorteile der Erfindung ergeben sich aus den Unteransprüchen und der Zeichnungsbeschreibung.

Im folgenden wird die Erfindung anhand eines in der Zeichnung dargestellten Ausführungsbeispieles näher beschrieben. Es zeigen:

Fig. 1 a und 1 b je eine Draufsicht auf eine Hälfte einer Vorrichtung zum Entfernen von Zwischenlagen mit zwei je einer Schiene zugeordneten Wechselvorrichtungen,

Fig. 2 eine Ansicht der Vorrichtung in Schienenlängsrichtung,

Fig. 3 und 4 eine vergrößerte Ansicht eines unteren Abschnittes der Wechselvorrichtung, und

Fig. 5 eine vergrößerte Draufsicht auf eine Transportplatte der Wechselvorrichtung.

Eine in Fig. 1a bis 3 ersichtliche Vorrichtung 1 zum Erneuern von Zwischenlagen 2 eines aus Schienen 3 und Schwellen 4 gebildeten Gleises 5 weist einen Werkzeugrahmen 6 auf, der durch Spurkranzrollen 7 auf den Schienen 3 verfahrbar ist. Der Werkzeugrahmen 6 ist mit zwei eine Vielzahl von Rollen 8 aufweisenden Hebefahrwerken 9 verbunden, die durch einen Hebeantrieb 10 relativ zum Werkzeugrahmen 6 höhenverstellbar sind. Dieser ist außerdem noch mit zwei an eine Schienenkopfunterseite anlegbaren Heberollen 11 verbunden. Diese bilden gemeinsam mit den beiden Hebefahrwerken 9 eine Schienenhebevorrichtung 18.

Zum Austausch der Zwischenlagen 2 sind zwei Wechselvorrichtungen 12 vorgesehen, die jeweils durch einen Verschiebeantrieb 13 relativ zum Werkzeugrahmen 6 in Schienenlängsrichtung verschiebbar sind. Jede Wechselvorrichtung 12 weist einen Tragarm 14 auf, der an einem oberen Ende um eine in Schienenlängsrichtung verlaufende Schwenkachse 15 verschwenkbar ist, während ein unteres Ende 16 mit einer Transportplatte 17 verbunden ist.

Der Tragarm 14 weist einen Anschlag 19 auf, der nach Anlage an die Schwelle 4 für eine Freigabe einer Relativverschiebung zwischen Werkzeugrahmen 6 und der Wechselvorrichtung 12 in Schienenlängsrichtung ausgebildet ist. Der Tragarm 14 ist durch einen Antrieb 20 für eine Änderung der Distanz zwischen Schwenkachse 15 und der Transportplatte 17 teleskopartig verlängerbar.

Die Transportplatte 17 ist (s. Fig. 5) - bezüglich der Schienenlängsrichtung - an einem ersten Ende 21 mit dem unteren Ende 16 des Tragarmes 14 und an einem zweiten Ende 22 mit einer Abstreifeinrichtung 23 verbunden. Diese ist aus relativ zu einer Transportebene 24 (Fig. 4) der Transportplatte 17 höhenverstellbaren Krallen 25 gebildet, die durch einen nicht näher dargestellten Antrieb um eine in Schwellenlängsrichtung verlaufende Achse 26 verschwenkbar sind.

Eine Halteeinrichtung 27 der Transportplatte 17 weist eine Anzahl von Saugöffnungen 28 für ein Ansaugen und Transportieren der Zwischenlage 2 auf. Zwischen den beiden Wechselvorrichtungen 12 ist ein Plattenspeicher 29 mit dem Werkzeugrahmen 6 verbunden.

Im Folgenden wird die Funktionsweise der Erfindung näher beschrieben. Die Vorrichtung 1 wird durch eine nicht näher dargestellte Zugeinheit kontinuierlich in einer Arbeitsrichtung 30 gezogen, wobei die Heberollen 11 an die Schienen 3 angelegt sind. Diese werden unter Beaufschlagung der Hebeantriebe 10 mitsamt dem Werkzeugrahmen 6 von den darunter liegenden Schwellen 4 distanziert, wobei sich die Hebefahrwerke 9 auf den Schwellen 4 abstützen. Die beiden Wechselvorrichtungen 12 befinden sich in einer bezüglich des Werkzeugrahmens 6 vorderen, in Fig. 1a dargestellten Arbeitsposition.

Durch einen ein Schienenbefestigungsmittel bzw. eine Rippenplatte 37 detektierenden Sensor 32 wird ein im Folgenden beschriebener Arbeitszyklus gestartet. Der Tragarm 14 wird mit Hilfe eines Antriebes 31 von der in Fig. 2 mit strichpunktierter Linie dargestellten Position in Richtung zur Schiene 3 verschwenkt, wobei eine vom Plattenspeicher 29 an die Transportplatte 17 angesaugte Zwischenlage 2 mitgenommen wird. Der Tragarm 14 befindet sich dabei zwischen zwei Schwellen 4 (s. Fig. 1a).

Die Transportplatte 17 ist nunmehr mitsamt der Zwischenlage 2 unterhalb eines Schienenfußes 33 positioniert, wobei durch entsprechendes Zusammenwirken des Antriebes 20 und einer Schraubenfeder 34 ein permanentes Andrücken einer Oberseite 35 der Transportplatte 17 an den Schienenfuß 33 sicher gestellt wird.
Durch die Vorspannung der Schraubenfeder 34 wird sichergestellt, das die Transportplatte 17 mit den Keilförmigen Spitzen 38 immer unten am Schienenfuß anliegt.

Unter Beaufschlagung des Verschiebeantriebes 13 wird die Wechselvorrichtung 12 in Arbeitsrichtung 30 verschoben, bis der Anschlag 19 die Schwelle 4 kontaktiert. Somit befindet sich die Zwischenlage 2 exakt oberhalb ihrer Endposition, die sofort nach Auflösung des Vakuums in den Saugöffnungen 28 erreicht wird. Durch Drucklosschaltung des Verschiebeantriebes 13 kommt es in Verbindung mit der kontinuierlichen Vorwärtsbewegung des Werkzeugrahmens 6 zu einer Relativverschiebung zu diesem bzw. zu einem örtlichen Stillstand der Wechselvorrichtungen 12.

Während der soeben beschriebenen Einschiebebewegung der Zwischenlage 2 in ihre Endposition erfolgt durch die abgesenkten Krallen 25 ein Anheben und Abstreifen der alten Zwischenlage 2 von der Schwelle 4 (s. Fig. 3). Sollte die alte Zwischenlage 2 am Schienenfuß 33 haften (s. strichpunktierte Linie in Fig. 3), dann erfolgt mit Hilfe von keilförmigen Spitzen 38 der Transportplatte 17 automatisch eine Mitnahme und ein Abstreifen der alten Zwischenlage 2.

Nach erfolgter Ablage der neuen Zwischenlage 2 auf die Schwelle 4 bzw. Rippenplatte 37 wird die Wechselvorrichtung 12 mit Hilfe des Verschiebeantriebes 13 kurz entgegen der Arbeitsrichtung 30 zurück bewegt (s. Fig. 1 b), um anschließend den Tragarm 14 zwischen zwei Schwellen 4 zum Ansaugen der nächsten Zwischenlage 2 zum Plattenspeicher 29 verschwenken zu können.

Dabei sind die Krallen 25 zurückgeschwenkt. Die Transportplatte 17 ist von der abgelegten Zwischenlage 2 geringfügig distanziert (s. Fig. 4), um ein Abstreifen derselben zu vermeiden.

Zur Einleitung eines neuen Arbeitszyklus werden beide Wechselvorrichtungen 12 unter Beaufschlagung der Verschiebeantriebe 13 in ihre vordere Endposition (Fig. 1a) relativ zum kontinuierlich vorwärts fahrenden Werkzeugrahmen 6 vorgeschoben.

Abweichend von der soeben beschriebenen Art kann die Halteeinrichtung 27 beispielsweise auch in Form von Klammern zum temporären Festklemmen der Zwischenlage 2 ausgebildet sein. Ebenso gibt es bezüglich der Schienenhebevorrichtung 18 verschiedene Gestaltungsmöglichkeiten. Der Arbeitszyklus kann auch entgegen der Arbeitsrichtung 30 begonnen und in Arbeitsrichtung beendet werden. Ebenso kann die Wechselvorrichtung 12 derart gestaltet sein, dass mit der Halteeinrichtung 27 die alte Zwischenlage 12 entnommen und definiert abgelegt wird. Mit einer weiteren Wechselvorrichtung 12 wird anschließend in einem weiteren Arbeitsschritt eine neue Zwischenlage eingebracht.

## Patentansprüche

1. Vorrichtung (1) zum Erneuern von zwischen einer Schiene (3) und einer Schwelle (4) eines Gleises (5) positionierten Zwischenlagen (2), **gekennzeichnet durch folgende Merkmale:**
a) ein **durch** Spurkranzrollen (7) auf den Schienen (3) verfahrbarer Werkzeugrahmen (6) weist eine zur Einbringung neuer Zwischenlagen (2) vorgesehene Wechselvorrichtung (12) auf, die mit einem **durch** Antriebe (20, 31) verstellbaren Tragarm (14) und einer mit diesem verbundenen Transportplatte (17) ausgestattet ist,
b) die Transportplatte (17) weist eine Halteeinrichtung (27) für eine temporäre Verbindung mit der Zwischenlage (2) auf,
c) zur Lagerung einer Anzahl von neuen Zwischenlagen (2) ist ein Plattenspeicher (29) vorgesehen,
d) eine Schienenhebevorrichtung (18) ist zum Distanzieren der Schiene (3) von der darunter liegenden Schwelle (4) ausgebildet.

2. Vorrichtung nach Anspruch 1, **dadurch gekennzeichnet, dass** die Wechselvorrichtung (12) durch einen Verschiebeantrieb (13) in Schienenlängsrichtung relativ zum Werkzeugrahmen (6) verschiebbar gelagert ist.

3. Vorrichtung nach Anspruch 1 oder 2, **dadurch gekennzeichnet, dass** der Tragarm (14) um eine in Schienenlängsrichtung verlaufende Achse (15) verschwenkbar ist und einen Anschlag (19) aufweist, der nach Anlage an die Schwelle (4) für eine Freigabe einer Relativverschiebung zwischen Werkzeugrahmen (6) und der Wechseleinrichtung (12) in Schienenlängsrichtung ausgebildet ist.

4. Vorrichtung nach Anspruch 1, **dadurch gekennzeichnet, dass** die Transportplatte (17) bezüglich der Schienenlängsrichtung an einem ersten Ende (21) mit einem von der Schwenkachse (15) distanzierten unteren Ende (16) des Tragarmes (14) verbunden ist und an einem zweiten Ende (22) eine Abstreifeinrichtung (23) zum Erfassen der alten Zwischenlage (2) aufweist.

5. Vorrichtung nach Anspruch 4, **dadurch gekennzeichnet, dass** die Abstreifeinrichtung (23) aus relativ zu einer Transportebene (24) der Transportplatte (17) höhenverstellbaren Krallen (25) gebildet ist.

6. Vorrichtung nach Anspruch 1, **dadurch gekennzeichnet, dass** der Tragarm (14) der Wechselvorrichtung (12) durch einen Antrieb (20) - für eine Änderung einer Distanz zwischen der Transportplatte (17) und der Schwenkachse (15) - teleskopartig verlängerbar ausgebildet ist.

7. Vorrichtung nach Anspruch 1, **dadurch gekennzeichnet, dass** die Halteeinrichtung (27) aus einer Anzahl von Saugöffnungen (28) gebildet ist.

8. Verfahren zum Erneuern von zwischen einer Schiene (3) und einer Schwelle (4) eines Gleises (5) positionierten Zwischenlagen (2), **gekennzeichnet durch folgende Verfahrensschritte:**
a) eine neue Zwischenlage (2) wird an einer Unterseite einer Transportplatte (17) festgehalten und diese - mit einer von der Zwischenlage (2) abgekehrten Oberseite (35) - an den Schienenfuß (33) der angehobenen Schiene (3) angedrückt,
b) in Verbindung mit der Einschiebebewegung der Transportplatte (17) mitsamt der neuen Zwischenlage (2) zwischen der Schwelle (4) und dem Schienenfuß (33) in Schienenlängsrichtung erfolgt mit einem - bezüglich der Einschieberichtung - zweiten Ende (22) der Transportplatte (17) eine Entfernung der alten Zwischenlage (2).

## Claims

1. A device (1) for renewing intermediate layers (2) positioned between a rail (3) and a sleeper (4) of a track (5), **characterized by** the following features:
a) a tool frame (6) mobile by means of flanged rollers (7) on the rails (3) comprises a changing device (12), provided for insertion of new intermediate layers (2), which is equipped with a support arm (14), adjustable by drives (20, 31), and a transport plate (17) connected to the support arm (14),
b) the transport plate (17) comprises a holding device (27) for temporary connection to the intermediate layer (2),
c) a plate container (29) is provided for storage of a number of new intermediate layers (2),
d) a rail lifting device (18) is designed for spacing the rail (3) from the sleeper (4) lying thereunder.

2. A device according to claim 1, **characterized in that** the changing device (12) is mounted for displacement in the longitudinal direction of the rails relative to the tool frame (6) by means of a displacement drive (13).

3. A device according to claim 1 or 2, **characterized in that** the support arm (14) is pivotable about an axis (15) extending in the longitudinal direction of the rails and has a stop (19) which, after application to the sleeper (4), is designed for releasing a relative displacement in the longitudinal direction of the rails between the tool frame (6) and the changing device (12).

4. A device according to claim 1, **characterized in that** the transport plate (17) is connected at a first end (21), with regard to the longitudinal direction of the rails, to the lower end (16) - spaced from the pivot axis (15) - of the support arm (14) and, at a second end (22), has a stripping device (23) for engaging the old intermediate layer (2).

5. A device according to claim 4, **characterized in that** the stripping device (23) is formed by claws (25) vertically adjustable relative to a transport plane (24) of the transport plate (17).

6. A device according to claim 1, **characterized in that** the support arm (14) of the changing device (12) is designed to be telescopically elongatable by a drive (20) for changing a distance between the transport plate (17) and the pivot axis (15).

7. A device according to claim 1, **characterized in that** the holding device (27) is formed by a number of suction openings (28).

8. A method for renewing intermediate layers (2) positioned between a rail (3) and a sleeper (4) of a track (5), **characterized by** the following method steps:
a) a new intermediate layer (2) is held fast at an underside of a transport plate (17), and an upper side (35) of the latter - facing away from the intermediate layer (2) - is pressed to the rail base (33) of the lifted rail (3),
b) in connection with the inserting motion of the transport plate (17), together with the new intermediate layer (2), between the sleeper (4) and the rail base (33) in the longitudinal direction of the rails, the old intermediate layer (2) is removed by means of a second end (22) - with regard to the insertion direction - of the transport plate (17).

## Revendications

1. Dispositif (1) pour le remplacement de semelles (2) positionnées entre un rail (3) et une traverse (4) d'une voie ferrée (5), **caractérisé par** les caractéristiques suivantes :
a) un châssis d'outil (6) déplaçable par des rouleaux à boudin (7) sur les rails (3) présente un dispositif de remplacement (12) prévu pour la mise en place de nouvelles semelles (2) qui est équipé d'une console (14) réglable par des entraînements (20, 31) et d'une plaque de transport (17) reliée à celle-ci,
b) la plaque de transport (17) présente un dispositif de retenue (27) pour une connexion temporaire à la semelle (2),
c) un entrepôt à plaques (29) est prévu pour le stockage d'un certain nombre de nouvelles semelles (2),
d) un dispositif de levage de rails (18) est réalisé pour l'écartement du rail (3) de la traverse sous-jacente (4).

2. Dispositif selon la revendication 1, **caractérisé en ce que** le dispositif de remplacement (12) est logé de manière à pouvoir coulisser dans la direction longitudinale des rails par rapport au châssis d'outil (6) par un entraînement coulissant (13).

3. Dispositif selon la revendication 1 ou 2, **caractérisé en ce que** la console (14) peut pivoter autour d'un axe (15) s'étendant dans la direction longitudinale des rails et présente une butée (19) qui est réalisée après appui sur la traverse (4) pour une libération d'un coulissement relatif entre le châssis d'outil (6) et le dispositif de remplacement (12) dans la direction longitudinale des rails.

4. Dispositif selon la revendication 1, **caractérisé en ce que** la plaque de transport (17) est reliée à une première extrémité (21) à une extrémité inférieure (16) de la console (14), écartée de l'axe de pivotement (15), par rapport à la direction longitudinale des rails, et présente à une seconde extrémité (22) un dispositif d'enlèvement (23) pour la saisie de l'ancienne semelle (2).

5. Dispositif selon la revendication 4, **caractérisé en ce que** le dispositif d'enlèvement (23) est formé de griffes (25) réglables en hauteur par rapport à un plan de transport (24) de la plaque de transport (17).

6. Dispositif selon la revendication 1, **caractérisé en ce que** la console (14) du dispositif de remplacement (12) est réalisée de manière à pouvoir être prolongée de manière télescopique par un entraînement (20) pour une modification d'une distance entre la plaque de transport (17) et l'axe de pivotement (15).

7. Dispositif selon la revendication 1, **caractérisé en ce que** le dispositif de retenue (27) est formé d'un certain nombre d'ouvertures d'aspiration (28).

8. Procédé de remplacement de semelles (2) positionnées entre un rail (3) et une traverse (4) d'une voie ferrée (5), **caractérisé par** les étapes opératoires suivantes :
a) une nouvelle semelle (2) est maintenue sur un côté inférieur d'une plaque de transport (17) et celle-ci est serrée avec un côté supérieur (35) détourné de la semelle (2) contre le patin (33) du rail soulevé (3),
b) un retrait de l'ancienne semelle (2) a lieu avec une seconde extrémité (22) de la plaque de transport (17), par rapport au sens d'insertion, en connexion avec le mouvement d'insertion de la plaque de transport (17) avec la nouvelle semelle (2) entre la traverse (4) et le patin du rail (33) dans la direction longitudinale des rails.
